# EUROPÄISCHE PATENTSCHRIFT

(11) **EP 0 638 758 B1**
(45) Veröffentlichungstag und Bekanntmachung des Hinweises auf die Patenterteilung: **25.11.1998**
(21) Anmeldenummer: 94112239.2
(22) Anmeldetag: 05.08.1994
(51) Int. Cl.: F16S 3/00, E04C 3/07

(54) **Blechprofilteil mit Sicke**
Sheet metal profile with groove
Profile de tôle avec rainure

(30) Priorität: 13.08.1993 DE 4327252
(43) Veröffentlichungstag der Anmeldung: 15.02.1995
(73) Patentinhaber: Richter-System GmbH & Co. KG, 64347 Griesheim (DE)
(72) Erfinder: Knauf, Alfons Jean, D-65189 Wiesbaden (DE)
(74) Vertreter: Katscher, Helmut, Dipl.-Ing.

(56) Entgegenhaltungen:
- WO-A-85/05141
- CH-A- 406 583
- DE-C- 3 442 355
- GB-A- 2 164 966

## Beschreibung

Die Erfindung betrifft ein Blechprofilteil mit im wesentlichen ebenen Profilwänden mit in entgegengesetzten Richtungen aus der Blechebene verformten Sicken. Sicken werden in vielfältiger Form bei Blechprofilteilen zur Versteifung eingesetzt. Sie erhöhen die Formsteifigkeit der Blechprofilteile und ermöglichen daher die Verwendung von verhältnismäßig dünnem Blech, ohne daß eine unzulässige Verringerung der Formsteifigkeit des Blechprofilteils eintritt.

Sicken werden als gerade oder gekrümmte Rinnen in im wesentlichen ebene Blechflächen gepreßt oder gewalzt. Diese Umformung geschieht ohne wesentliche Änderung der Blechdicke. Die so geformten Sicken sind jeweils aus einer Blechseite herausgewölbt.

Es ist auch bekannt, bei Blechprofilteilen mehrere parallele oder nicht-parallele Sicken vorzusehen. Die damit erzielte Versteifungswirkung hängt von der Querschnittsgestalt der einzelnen Sicken und insbesondere von der Höhe der Sicke ab, d.h. von dem Maß, um das die Sicke aus der Blechebene herausgewölbt ist. Mit zunehmender Höhe der Sicke ist jedoch nur noch eine geringere Zunahme der Versteifungswirkung zu erzielen. Außerdem haben verhältnismäßig hohe Sicken den Nachteil, daß das benachbarte Blechmaterial in die Sicke hineingezogen wird, weil der zur Erzeugung der Sicke durchgeführte Umformvorgang ein Tiefziehvorgang ist. Hinzu kommt noch, daß zu hohe Sicken bei der Verbindung des Blechprofilteils mit anderen Bauteilen stören können. Deshalb findet die zu erzielende Versteifungswirkung in den meisten Fällen ihre Grenze darin, daß die Höhe der Sicke aus den vorstehend genannten Gründen beschränkt ist.

Aufgabe der Erfindung ist es daher, ein Blechprofilteil der eingangs genannten Gattung so auszubilden, daß durch die Verwendung von Sicken verhältnismäßig geringer Abmessungen eine wesentlich erhöhte Versteifungswirkung gegenüber herkömmlichen Sicken erzielt wird, ohne daß die genannten Nachteile eintreten.

Bei einem bekannten Blechprofil (CH-A-406 583) sind einzelne Profilwände im Querschnitt durchgehend wellenförmig profiliert. Dadurch wird zwar gegenüber einer flachen Wand eine erhöhte Formsteifigkeit erreicht; es stehen aber keine im wesentlichen flachen Bereiche der Profilwand zur Verfügung, die für Durchbrechungen oder das Einschrauben selbstschneidender Bauschrauben verwendet werden könnten.

Bei einem bekannten Blechprofilteil der eingangs genannten Gattung (GB-A-2 164 966, Fig. 1) sind im Abstand zueinander zwei parallellaufende Einzelsicken in entgegengesetzten Richtungen aus der Blechebene geformt. Der Übergang jeweils von einer Einzelsicke in den zwischen den beiden Blechsicken liegenden mittleren Bereich ist fertigungstechnisch verhältnismäßig kompliziert. Die beiden Einzelsicken nehmen hierbei bereits angenähert die Hälfte der Flächenbreite ein, so daß für Durchbrüche oder Schraubbefestigungen nur sehr wenig Fläche zur Verfügung steht. Daneben sind aus dieser Veröffentlichung Ausführungen von Blechprofilteilen bekannt (Fig. 3 und 4), bei denen nahezu die gesamte Stegwandfläche nach beiden Seiten hin profiliert ist. Damit stehen abgesehen von schmalen, hierfür nicht nutzbaren Randstreifen keine im wesentlichen ebenen Profilflächen zur Verfügung, die für Durchbrechungen oder das Eindrehen von selbstschneidenden Bauschrauben genutzt werden könnten.

Diese Aufgabe wird erfindungsgemäß dadurch gelöst, daß jeweils zwei in entgegengesetzten Richtungen auf der Blechebene verformte einzelne Sicken eine Doppelsicke bilden und daß die eine Sicke unmittelbar in einem zur anderen Seite ansteigenden Übergangsabschnitt in die andere Sicke übergeht.

Diese Doppelsicken ergeben bei verhältnismäßig geringer Sickenhöhe eine wesentlich größere Versteifungswirkung als zwei im Abstand nebeneinander ausgeführte, gleich große Sicken. Es ist zu vermuten, daß der unmittelbare Übergang zwischen den beiden einzelnen Sicken, die zusammen die Doppelsicke bilden, d.h. die Vermeidung eines zwischen den beiden Sicken liegenden, in der Blechebene verlaufenden Blechstreifens, wesentlich zu der in überraschender Weise auftretenden erhöhten Versteifungswirkung beiträgt.

Da die beiden Einzelsicken mit verhältnismäßig geringer Höhe ausgeführt sind, wird auch das benachbarte Blechmaterial beim Umformvorgang nicht oder nur sehr wenig in Querrichtung in den Sickenbereich hineingezogen, so daß störende Verformungen des Blechprofilteils vermieden werden.

Vorzugsweise verläuft die Doppelsicke in Längsrichtung eines länglichen Blechprofilteils in einem flächigen Profilbereich. Im Vergleich zu üblichen Randprofilierungen von länglichen Blechprofilteilen ergibt sich mit den erfindungsgemäßen Doppelsicken eine besonders gute Versteifungswirkung für das Blechprofilteil, wenn die Doppelsicke in einem flächigen Profilbereich verläuft, das heißt wenn sich beiderseits der Doppelsicke ebene Blechflächen anschließen, beispielsweise die Stegfläche eines U- oder C-Profils. Von besonderer Bedeutung ist hierbei auch, daß die Doppelsicken in Profillängsrichtung verlaufen, weil dadurch - bei einfacher Herstellung - gerade die typischen Eigenschaften eines länglichen Blechprofilteils (Schiene) wesentlich verbessert werden, wie Biegefestigkeit und Knickfestigkeit.

Gemäß einer besonders bevorzugten Ausführungsform ist vorgesehen, daß die Doppelsicke im Querschnitt annähernd S-förmig geformt ist. Dabei werden scharfe Kanten oder kleine Krümmungsradien vermieden.

Stattdessen kann aber auch vorgesehen werden, daß die Doppelsicke im Querschnitt annähernd Z-förmig geformt ist. Dadurch ergibt sich eine besonders gute Versteifungswirkung.

Weitere vorteilhafte Ausgestaltungen des Erfindungsgedankens sind Gegenstand weiterer Unteransprüche.

Die Erfindung wird nachfolgend an Ausführungsbeispielen näher erläutert, die in der Zeichnung dargestellt sind. Es zeigt:
Fig. 1 eine C-Profilschiene als Blechprofilteil mit längsverlaufenden Doppelsicken,
Fig. 2 einen vergrößerten Teilschnitt der beim Blechprofilteil nach Fig. 1 verwendeten Doppelsicken,
Fig. 3 eine C-Profilschiene als Blechprofilteil mit längsverlaufenden Doppelsicken mit anderer Querschnittsform,
Fig. 4 einen vergrößerten Teilschnitt der beim Blechprofilteil nach Fig. 3 verwendeten Doppelsicken,
Fig. 5 eine U-Profilschiene als Blechprofilteil mit längsverlaufenden Doppelsicken,
Fig. 6 eine U-Profilschiene als Blechprofilteil mit in Längsrichtung und in Querrichtung verlaufenden Doppelsicken,
Fig. 7 eine U-Profilschiene ähnlich der Fig. 6 mit abgewandelten querverlaufenden Doppelsicken,
Fig. 8 einen U-förmigen Kreuzverbinder zur Verbindung von Profilschienen in einer Seitenansicht,
Fig. 9 den Kreuzverbinder nach Fig. 8 in einer Ansicht in Richtung des Pfeiles IX,
Fig. 10 einen Teil eines Abhängers für Unterdecken od.dgl. mit senkrechten Doppelsicken und
Fig. 11 einen vergrößerten Schnitt längs der Linie XI-XI in Fig. 10.

Die in Fig. 1 als Beispiel eines Blechprofilteils dargestellte C-Schiene weist eine Stegfläche 1, davon abgewinkelte Seitenflächen 2 und wiederum davon nach innen abgewinkelte Flanschflächen 3 auf. Innerhalb der Stegfläche 1 sind im Abstand und parallel zueinander zwei Doppelsicken 4 angeordnet. Innerhalb der beiden Seitenflächen 2 ist jeweils eine längsverlaufende Doppelsicke 4 angeordnet. Beiderseits der Doppelsicken 4 liegen flächige Profilbereiche der Stegfläche 1 bzw. der Seitenflächen 2.

Wie in Fig. 2 vergrößert im Querschnitt dargestellt ist, weist jede Doppelsicke 4 zwei prallellaufende Sicken 5 auf, die in entgegengesetzten Richtungen aus der Blechebene der Stegfläche 1 (und in entsprechender Weise aus der Stegfläche der Seitenflächen 2) verformt sind. Die beiden einzelnen Sicken 5 gehen in einem Übergangsbereich 7 ineinander über, der kontinuierlich von der einen Sicke 5 zur anderen Sicke 6 ansteigt. Im Übergangsbereich 7 gibt es daher keinen Blechabschnitt, der in der Blechebene der Stegfläche 1 verlaufen würde. der Übergangsbereich 7 verläuft vielmehr kontinuierlich in einem ansteigenden Winkel zur Blechebene.

Die in Fig. 2 dargestellte und beim Blechprofilteil nach Fig. 1 verwendete Doppelsicke 4 ist mit verhältnismäßig großen Krümmungsradien ausgeführt und daher im Querschnitt annähernd S-förmig geformt.

Abweichend hiervon sind die Doppelsicken 4', die bei der C-Profilschiene nach Fig. 3 verwendet werden und im vergrößerten Querschnitt in Fig. 4 dargestellt sind, im Querschnitt Z-förmig geformt. Jede der beiden einzelnen Sicken 5' und 6', die die Doppelsicke 4' bilden, bestehen aus einem angenähert rechtwinklig aus der umgebenden Blechfläche, beispielsweise der Stegfläche 1 abgewinkelten Sickenstreifen 5a' bzw. 6a' und einem sich dazwischen annähernd geradlinig erstreckenden, ebenen Übergangsbereich 7', der wiederum in einem Winkel zur Ebene der umgebenden Fläche 1 ansteigend verläuft. Die Krümmungsradien an den Übergängen sind verhältnismäßig klein ausgeführt.

Fig. 5 zeigt ein Ausführungsbeispiel einer U-Profilschiene, bei der sowohl in der Stegfläche 1 als auch in den Seitenflächen 2 jeweils zwei längsverlaufende Doppelsicken 4' der in Fig. 4 gezeigten Querschnittsgestaltung vorgesehen sind.

Fig. 6 zeigt ebenfalls eine U-Profilschiene mit jeweils zwei Doppelsicken 4 jeweils in der Stegfläche 1 und in den Seitenflächen 2, wobei die Doppelsicken 4 beispielsweise die Querschnittsgestalt nach Fig. 2 haben. Zusätzlich sind hierbei aber zur weiteren Versteifung der U-Profilschiene mehrere Doppelsicken 4 auch in Querrichtung der U-Profilschiene angeordnet. Wie in Fig. 6 links vorn dargestellt ist, verläuft die dort gezeigte Quer-Doppelsicke 4 aus den Seitenwänden 2 um die zwischen den benachbarten Profilwänden 1, 2 gebildeten Profilkanten 8 herum bis in die Stegfläche hinein. Beim Beispiel nach Fig. 6 sind diese Quersicken in der Stegfläche nur durch die längsverlaufenden Quersicken 4 unterbrochen.

Abweichend davon ist in Fig. 7 bei einem ansonsten gleichen Ausführungsbeispiel dargstellt, daß die querverlaufenden Doppelsicken 4 aus im Abstand zueinander verlaufenden, miteinander fluchtenden Sickenabschnitten 4a bestehen. Die Ausführung der querverlaufenden Doppelsicken 4 kann auch so gewählt werden, daß sich an einen um eine Profilkante 8 herumgeführten Sickenabschnitt ein damit fluchtender Sickenabschnitt im Abstand anschließt.

In den Fig. 8 und 9 ist ein weiteres Ausführungsbeispiel eines mit Doppelsicken 4 versteiften Blechprofilteils dargestellt, nämlich ein U-förmiger Kreuzverbinder 9, der zur Verbindung von sich kreuzenden Profilschienen, beispielsweise C-Profilschienen 10, 11 dient.

Der Kreuzverbinder 9 weist zwei durch ein Steg-Mittelstück 12 verbundene, rechtwinklig dazu abgewinkelte U-Schenkel 13 auf. Seitliche Einschnitte 14 an den U-Schenkeln dienen zur Aufnahme der Flanschflächen der in den Fig. 8 und 9 jeweils unten dargestellten C-Profilschiene 11.

Die beiden Doppelsicken 4 laufen parallel und im Abstand zueinander von dem einen U-Schenkel 13 über das Steg-Mittelstück 12 in den zweiten U-Schenkel 13 durch und bewirken eine erhebliche Versteifung des Kreuzverbinders 9 ohne wesentliche Erhöhung einer Dicke. Der Kreuzverbinder 9 kann daher aus verhältnismäßig dünnem Blech hergestellt werden.

Ein weiteres Anwendungsbeispiel für S-förmige Doppelsicken als Versteifungselemente für flache, dünnwandige Blechprofilteile ist in den Fig. 10 und 11 dargestellt. Es handelt sich dabei um einen Abhänger für Unterdecken od.dgl. Ein im wesentlichen flaches, senkrechtes Flächenteil 15 des Abhängers, das Bohrungen 16 zur Verbindung mit einem weiteren (nicht dargestellten) Teil des Abhängers aufweist, ist nahe seinen beiden Rändern mit zwei senkrecht verlaufenden Doppelsicken 4 versehen, die parallel und im Abstand zueinander verlaufen. Die beiden Doppelsicken 4, die beispielsweise in der Querschnittsgestaltung gemäß Fig. 2 ausgeführt sind, erstrecken sich nach unten bis in einen verbreiterten Halteabschnitt 17 des Abhängers, der seitliche Einschnitte 18 bzw. 19 zur Aufnahme von Flanschen einer C-Profilschiene bzw. eines horizontalen Haltebleches aufweist. Zur weiteren Verstärkung des verbreiterten Halteabschnitts 17 sind schräg ansteigende Versteifungssicken 20 vorgesehen. Diese können als einfache Sicken oder wiederum als Doppelsicken, beispielsweise gemäß Fig. 2, ausgeführt sein.

Fig. 11 läßt die Querschnittsgestaltung des senkrechten Flächenteils 15 mit den darin eingeformten Doppelsicken 4 deutlich erkennen.

## Patentansprüche

1. Blechprofilteil mit im wesentlichen ebenen Profilwänden (1, 2) mit in entgegengesetzten Richtungen aus der Blechebene verformten Sicken (5, 6; 5', 6'), dadurch gekennzeichnet, daß jeweils zwei in entgegengesetzten Richtungen aus der Blechebene verformte einzelne Sicken (5, 6; 5', 6') eine Doppelsicke (4, 4') bilden und daß die eine Sicke (5, 5') unmittelbar in einem zur anderen Seite ansteigenden Übergangsabschnitt (7, 7') in die andere Sicke (6, 6') übergeht.

2. Blechprofilteil nach Anspruch 1, dadurch gekennzeichnet, daß die Doppelsicke (4, 4') in Längsrichtung eines länglichen Blechprofilteils in einem flächigen Profilbereich verläuft.

3. Blechprofilteil nach Anspruch 1 oder 2, dadurch gekennzeichnet, daß die Doppelsicke (4) im Querschnitt angenähert S-förmig geformt ist.

4. Blechprofilteil nach Anspruch 1 oder 2, dadurch gekennzeichnet, daß die Doppelsicke (4') im Querschnitt angenähert Z-förmig geformt ist.

5. Blechprofilteil nach Anspruch 1 oder 2, dadurch gekennzeichnet, daß mehrere Doppelsicken (4, 4') in Längsrichtung des Blechprofilteils verlaufen.

6. Blechprofilteil nach einem der Ansprüche 1 bis 5, dadurch gekennzeichnet, daß mehrere Doppelsicken (4, 4') in Querrichtung des Blechprofilteils verlaufen.

7. Blechprofilteil nach Anspruch 6 mit gegeneinander abgewinkelten Profilwänden, dadurch gekennzeichnet, daß die in Querrichtung verlaufende Doppelsicken (4, 4') um die zwischen benachbarten Profilwänden (1, 2) gebildeten Profilkanten (8) herumgeführt sind.

8. Blechprofilteil nach Anspruch 7, dadurch gekennzeichnet, daß die querverlaufenden Sicken (4) aus im Abstand zueinander verlaufenden, miteinander fluchtenden Sickenabschnitten (4a) bestehen.

9. Blechprofilteil nach Anspruch 8, dadurch gekennzeichnet, daß sich an einen um eine Profilkante (8) herumgeführten Sickenabschnitt ein damit fluchtender Sickenabschnitt im Abstand anschließt.

10. Blechprofilteil nach Anspruch 1 als U-Profilschiene oder C-Profilschiene, dadurch gekennzeichnet, daß Doppelsicken (4, 4') als Längssicken oder Quersicken vorgesehen sind.

11. Blechprofilteil nach Anspruch 1 als U-förmiger Kreuzverbinder mit zwei durch ein Steg-Mittelstück verbundenen U-Schenkeln zur Verbindung von Profilschienen, dadurch gekennzeichnet, daß mindestens zwei Doppelsicken (4, 4') von dem einen U-Schenkel (13) über das Steg-Mittelstück (12) in den zweiten U-Schenkel (13) durchlaufen.

12. Blechprofilteil nach Anspruch 1 als Abhänger für Unterdecken od.dgl., dadurch gekennzeichnet, daß in einem senkrechten Flächenteil (15) des Abhängers zwei senkrecht verlaufende Doppelsicken (4) im Abstand zueinander angeordnet sind.

## Claims

1. Sheet metal profile having essentially flat profile walls (1, 2) with beads (5, 6; 5', 6') formed in opposite directions out of the flat sheet, characterised in that two individual beads (5, 6; 5', 6') formed in opposite directions out of the flat sheet, form a double bead (4, 4') and that one bead (5, 5') blends into the other bead (6, 6') directly in a transition section (7, 7') which rises towards the other side.

2. Sheet metal profile according to claim 1, characterised in that the double bead (4, 4'), runs in a longitudinal direction of an oblong sheet metal profile in a flat area of the profile.

3. Sheet metal profile according to claim 1 or 2, characterised in that the double bead (4) has a cross-section that is almost S-shaped.

4. Sheet metal profile according to claim 1 or 2, characterised in that the double bead (4') has a cross-section that is almost Z-shaped.

5. Sheet metal profile according to claim 1 or 2, characterised in that several double beads (4, 4') run in the longitudinal direction of the sheet metal profile.

6. Sheet metal profile according to any of the claims 1 to 5, characterised in that several double beads (4, 4') run in a transverse direction of the sheet metal profile.

7. Sheet metal profile according to claim 6, having profile walls that are bent at an angle to each other, characterised in that the double beads (4, 4') running in a transverse direction, are taken round the profile edges (8) formed between adjacent profile walls (1, 2).

8. Sheet metal profile according to claim 7, characterised in that the transverse beads (4) comprise bead sections which are flush with one another and run at a distance apart.

9. Sheet metal profile according to claim 8, characterised in that a flush bead section is connected at intervals to a bead section running around a profile edge (8).

10. Sheet metal profile according to claim 1 in the form of a U-section rail or C-section rail, characterised in that double beads (4, 4') are provided as longitudinal or transverse beads.

11. Sheet metal profile according to claim 1 in the form of a U-shaped cross connector with two U-arms connected by a web centre piece, for connecting profile rails, characterised in that at least two double beads (4, 4') run through from one U-arm (13) to the second U-arm (13) via the web centre piece (12).

12. Sheet metal profile according to claim 1, in the form of a hanger for suspended ceilings and the like, characterised in that two vertical double beads (4) are arranged at a distance apart in a vertical surface (15) of the hanger.

## Revendications

1. Profilé de tôle comportant en substance des parois (1, 2) avec des moulures (5, 6; 5', 6') ressortant du plan de la tôle, caractérisé en ce que,
respectivement, deux moulures individuelles (5, 6; 5', 6') ressortant du plan de la tôle dans des sens opposés forment une moulure double (4, 4') et la première moulure (5, 5') se fond dans l'autre moulure (6, 6') par une section de transition (7, 7') montant directement sur l'autre face.

2. Profilé de tôle selon la revendication 1,
caractérisé en ce que la double moulure (4, 4') s'étend dans la direction longitudinale d'un profilé de tôle allongé, dans une zone plate du profilé.

3. Profilé de tôle selon la revendication 1 ou 2, caractérisé en ce que la double moulure (4) a une forme approximative en S en coupe transversale.

4. Profilé selon la revendication 1 ou 2, caractérisé en ce que la double moulure (4') a une forme approximative en Z en coupe transversale.

5. Profilé de tôle selon la revendication 1 ou 2, caractérisé en ce que plusieurs doubles moulures (4, 4') s'étendent dans la direction longitudinale du profilé de tôle.

6. Profilé de tôle selon l'une quelconque des revendications 1 à 5, caractérisé en ce que plusieurs doubles moulures (4, 4') s'étendent dans la direction transversale du profilé de tôle.

7. Profilé de tôle selon la revendication 6, comportant des parois repliées l'une par rapport à l'autre, caractérisé en ce que les doubles moulures (4, 4') s'étendant dans la direction transversale sont rabattues autour des arêtes (8) formées entre des parois voisines (1, 2).

8. Profilé de tôle selon la revendication 7, caractérisé en ce que les moulures (4) s'étendant transversalement sont constituées de sections de moulures (4a) s'étendant à distance l'une de l'autre et alignées l'une avec l'autre.

9. Profilé de tôle selon la revendication 8, caractérisé en ce qu'une section de moulure se raccorde à distance à une section de moulure rabattue autour d'une arête (8) et s'aligne sur elle.

10. Profilé de tôle selon la revendication 1 utilisé comme profilé en U ou en C, caractérisé en ce que des doubles moulures (4, 4') sont prévues comme moulures longitudinales ou moulures transversales.

11. Profilé de tôle selon la revendication 1 utilisé comme raccord d'intersection en U ayant deux branches en U reliées par une barrette centrale pour raccorder des profilés, caractérisé en ce qu'au moins deux doubles moulures (4, 4') s'étendent de la première branche en U (13) à la seconde branche en U (13) via la barrette centrale (12).

12. Profilé de tôle selon la revendication 1 utilisée comme système de suspension pour superstructures ou analogues, caractérisé en ce que deux doubles moulures(4) s'étendant verticalement sont agencées à distance l'une de l'autre dans une partie de surface verticale (15) du système de suspension.
